# EUROPÄISCHE PATENTSCHRIFT

(11) **EP 0 933 326 B1**
(45) Veröffentlichungstag und Bekanntmachung des Hinweises auf die Patenterteilung: **08.10.2003**
(21) Anmeldenummer: 99250014.0
(22) Anmeldetag: 15.01.1999
(51) Int. Cl.: B66C 1/66, B66C 1/36

(54) **Aufnahmevorrichtung für mit einer Aufnahmeöse versehene Lasten**
Pick-up device for loads having a hoisting eye
Dispositif de prise de charges munies d'un anneau de levage

(30) Priorität: 30.01.1998 DE 19804850
(43) Veröffentlichungstag der Anmeldung: 04.08.1999
(73) Patentinhaber: Demag Cranes & Components GmbH, 58300 Wetter (DE)
(72) Erfinder: Eising, Ralf, Dipl.-Ing., 44627 Herne (DE); Fänger, Alfred, Dipl.-Ing., 58300 Wetter (DE); Gersemsky, Udo, Dipl.-Ing., 58313 Herdecke (DE)
(74) Vertreter: Moser, Jörg Michael, Dipl.-Ing.

(56) Entgegenhaltungen:
- CH-A- 593 860
- DE-A- 2 610 232
- DE-A- 2 907 062
- DE-C- 3 213 693
- LU-A- 32 078
- US-A- 3 625 558

## Beschreibung

Die Erfindung betrifft ein Aufnahmevorrichtung für mit einer Aufnahmeöse versehene Lasten gemäß dem Anspruch 1.

Aus der DE 32 13 693 C1 ist eine Lastaufnahmevorrichtung mit einem Lasthaken bekannt, der in einer Aufsetzvorrichtung um eine horizontale Achse verschwenkbar ist. Dabei ist die Achse mit dem Lasthaken und einem dazugehörigen Gehäuse in der Aufsetzvorrichtung höhenbeweglich geführt. Ein an der Aufsetzvorrichtung vorgesehener Steuerzapfen sorgt für ein Verschwenken des Lasthakens und das Auslösen einer Sperre für die Verriegelung der Aufsetzvorrichtung mit dem Gehäuse bei jedem zweiten Aufsetzen. Das Verschwenken des Lasthakens erfolgt beim Aufsetzen der Aufsetzvorrichtung, die für eine Zentrierung sorgt, auf die zu hebende Last, wobei bei ausgeschwenktem Lasthaken dieser nach Lösen der Sperre in eine Aufnahmeöse einschwenkbar ist.

Nachteilig bei dieser Lastaufnahmevorrichtung ist, daß es bei Bedienfehlern dazu kommen kann, daß die Aufnahmeöse mit der Spitze des Lasthakens ergriffen wird, was wiederum zum Absturz der Last führen kann. Des weiteren ist bei der bekannten Lastaufnahmevorrichtung die Aufsetzvorrichtung auf einer Seite des Hakens angeordnet. Dies erfordert die Verwendung von Ausgleichsgewichten, was eine unnötige Belastung und einen damit verbundenen erhöhten Verschleiß der Lastaufnahmevorrichtung darstellt. Außerdem ist die Demontage sehr aufwendig.

Die Aufgabe der Erfindung ist es, eine Aufnahmevorrichtung für mit einer Aufnahmeöse versehene Lasten zu schaffen, bei dem es nicht zu einem Aufnehmen der Last durch die Lastspitze in Folge eines Bedienfehlers kommen kann. Weiter wird ein symmetrischer Aufbau der Aufsetzvorrichtung bezüglich des Hakens angestrebt.

Die Lösung dieser Aufgabe ist erfindungsgemäß durch die im Anspruch 1 angegebenen Merkmale gegeben. Durch die kennzeichnenden Merkmale der Unteransprüche 2 bis 10 ist die Aufnahmevorrichtung in vorteilhafterweise weiter ausgestaltet.

Die Erfindung sieht vor, daß Teile der Zentriereinheit nach dem Einschwenken des Lasthakens dessen Hakenmaul verschließen. Auf diese Weise wird verhindert, daß ein Ergreifen der Last durch die Hakenspitze als Folge einer fehlerhaften Bedienung auftritt. Der Lasthaken bildet somit zusammen mit den Teilen der Zentriereinheit, die das Hakenmaul verschließen, eine geschlossene Öse. Diese Lösung ermöglicht es weiter, eine Gewichtsverteilung innerhalb der Aufnahmevorrichtung zu erzielen, die aufgrund eines nunmehr möglichen symmetrischen Aufbaus keine zusätzlichen Ausgleichsgewichte benötigt.

Das Verschließen des Hakenmauls läßt sich mit geringem Aufwand dadurch erreichen, daß die Hakenspitze in der Lastaufnahmestellung von der direkt gegenüberliegend angeordneten Zentriereinheit abgedeckt ist. Die ohnehin vorhandene Zentriereinheit hat bei der Erfindung also sowohl eine Zentrierfunktion als auch eine Abdeckfunktion.

Ein einfaches Verschließen des Hakenmauls wird dadurch ermöglicht, daß die Hakenspitze in der Lastaufnahmestellung formschlüssig in eine Ausnehmung der Zentriereinheit eingreift.

Bei der verschiebbaren Zentriereinheit läßt sich die Ausnehmung ohne zusätzliche Mittel dadurch realisieren, daß die Ausnehmung in einem Verschiebeelement der Zentriereinheit ausgebildet ist.

Zweckmäßigerweise handelt es sich bei dem Verschiebeelement um ein Bauelement in der Aufnahmevorrichtung, das in dieser vertikal verschiebbar gelagert ist und an seinem unteren Ende einen Zentrierrahmen trägt.

Zur Sicherstellung der Schwenkbewegung des Lasthakens, insbesondere beim Einschwenken in die Aufnahmeöse zum Ergreifen der Last, wird mit der Erfindung vorgeschlagen, daß ein Gelenkhebel vorgesehen ist, der mit einem Ende am Verschiebeelement und mit dem anderen Ende am Schaft des Lasthakens derartig gelenkig gelagert ist, daß eine vertikale Verschiebung des Verschiebeelements mit einem Schwenken des Lasthakens verbunden ist.

Ohne zusätzliche Mittel kommt man aus, wenn die Hakenspitze in der Lastaufnahmestellung durch das Eigengewicht des Verschiebeelements kraftbeaufschlagt an diesem anliegt.

Zur Sicherstellung eines einwandfreien Ver- und Entriegelungsvorganges wird vorgeschlagen, daß die Ver- und Entriegelung abhängig von der relativen Lage des Verschiebeelements innerhalb der Aufnahmevorrichtung steuerbar ist.

Für eine korrekte Aufnahme und einem korrekten Absetzen der Last wird vorgeschlagen, daß der Lasthaken wechselweise jeweils von der einen in die andere Stellung schwenkbar ist. Die wechselnde Reihenfolge von Ver- und Entriegelung geschieht hierbei auf einfache Weise, indem das Schwenken des Lasthakens mittels einer Verriegelungsdrehkulisse erfolgt.

Ein Ausführungsbeispiel der Erfindung ist in der Zeichnung dargestellt und wird nachfolgend näher beschrieben. Es zeigen:
- Fig. 1: einen Querschnitt durch die Aufnahmevorrichtung mit ausgeschwenktem Lasthaken,
- Fig. 2: einen Querschnitt der Aufnahmevorrichtung mit eingeschwenktem Lasthaken gemäß Fig. 1 und
- Fig. 3: einen Schnitt durch die Aufnahmevorrichtung gemäß Fig. 2 mit um 90° gedrehter Schnittebene.

Fig. 1 zeigt eine Aufnahmevorrichtung 1 im Querschnitt, bei der ein um eine horizontale Achse 2 schwenkbarer Lasthaken 3 in einem Gehäuse 4 gelagert ist. Die Aufnahmevorrichtung 1 ist mit einer Zentriereinrichtung 5 versehen, die ein selbsttätiges Zentrieren beim Aufsetzen auf eine speziell ausgestaltete Aufnahmeöse 6 sicherstellt. Die Zentriereinrichtung 5 sorgt außerdem dafür, daß der Lasthaken 3 jeweils aus einer verriegelbaren Stellung in eine andere verriegelbare Stellung geschwenkt wird. Hierbei ist die eine verriegelte Stellung die ausgeschwenkte Bereitschaftsstellung des Lasthakens 3 neben der Aufnahmeöse 6, wie in Fig. 1 gezeigt, und die andere Stellung die in Fig. 2 gezeigte, bei der sich der Lasthaken 3 in der Lastaufnahmestellung befindet. Das Einleiten der Schwenkbewegung aus der einen in die jeweils andere verriegelbare Stellung erfolgt durch das Aufsetzen der mit dem Lasthaken 3 zusammenwirkenden Zentriereinheit 5. Wie die Figuren 1 und 2 erkennen lassen, erfolgt die Schwenkbewegung des Lasthakens 3 in einer senkrechten Ebene in die Aufnahmeöse 6.

Fig. 2 zeigt außerdem, daß Teile der Zentriereinheit 5 nach dem Einschwenken des Lasthakens 3 dessen Hakenmaul 7 verschließen, indem die Hakenspitze 8 in der Lastaufnahmestellung (Fig. 2) von der direkt gegenüberliegend angeordneten Zentriereinheit 5 abgedeckt ist.

Die Figuren 1 und 2 zeigen weiter, daß die Zentriereinheit 5 aus einem Rahmen 9 besteht, der über ein schräg angeordnetes Verbindungselement 10 mit einem vertikal ausgerichteten und verschiebbaren Verschiebeelement 11 verbunden ist. Das Verschiebeelement 11 ist in der Aufnahmevorrichtung 1 vertikal verschiebbar gelagert, und zwar rollengeführt, so daß der Zentrierrahmen 9 bezogen auf das Gehäuse 4 nur lotrecht zu dem Gehäuse 4 hin- oder von diesem wegbewegbar ist. Dies hat zur Folge, daß sich die Achse 2 bei angehängter Last lotrecht über der Aufnahmeöse 6 befindet. Die Rollenführung sorgt für eine erhöhte Leichtgängikeit; der Verriegelungszustand läßt sich auf diese Weise auch von Hand ändern.

Zur Führung des Verschiebeelements 11 ist im Gehäuse eine vertikale Führung in Form eines Führungskanals 12 angeordnet, in dem das Verschiebeelement 11 vertikal verschiebbar ist.

Das Zusammenwirken des Lasthakens 3 und der Zentriereinheit 5 beim Aufsetzen erfolgt über einen Gelenkhebel 13, der am Lasthaken 3 im Bereich der Schwenklagerung und am Verschiebeelement 11 drehbar gelagert ist und ein unkontrolliertes Schwingen des Lasthakens 3 verhindert. Die Anordnung der Lagerpunkte ist so gewählt, daß der Lasthaken 3 bei einer Verschiebung des Verschiebeelements 11 nach oben ein Ausschwenken des Lasthakens 3 erfolgt, bei Verschiebung nach unten schwenkt der Lasthaken 3 in die Aufnahmeöse ein. Die Lagerung des Gelenkhebels 13 erfolgt durch eine Lagerbuchse, die zum Demontieren der Aufnahmevorrichtung einfach verschoben wird.

Der Gelenkhebel 13 ist am Lasthaken 3 auf einem Bolzen 14 gelagert, der sich in eine Verriegelungsdrehkulisse 15 hineinerstreckt. Die Verriegelungsdrehkulisse 15 ist als Drehkulisse ausgebildet, d. h. der Bolzen 14 gleitet in einem endlosen Schlitz auf einer geschlossenen Kurve ohne seine Bewegungsrichtung zu wechseln. Die Verriegelungsdrehkulisse 15 ist weiter so ausgebildet, daß der Lasthaken 3 bei zwei Positionen des Bolzens 14 im Verlauf seines Weges innerhalb der Verriegelungsdrehkulisse 15 selbsttätig verriegelt wird. Jeweils bei erneutem Aufsetzen des Rahmens 9 wird die Verriegelung freigegeben und der Lasthaken 3 bei erneutem Aufsetzen des Rahmens 9 in die jeweils andere Stellung geschwenkt, wo eine erneute Verriegelung erfolgt.

In der Lastaufnahmestellung, dargestellt in Fig. 2, erfolgt die Abdeckung der Hakenspitze 8 dadurch, daß diese formschlüssig in eine Ausnehmung 16 der Zentriereinheit 5 eingreift. Im Ausführungsbeispiel ist die Ausnehmung 16 dadurch gebildet, daß das Verschiebeelement 11 und das Verbindungselement 10 winklig zueinander angeordnet sind, d. h. das Verbindungselement 10 ist nach außen abgewinkelt. Die im Knickbereich angeordnete Ausnehmung 16 ist so gestaltet, daß die Lasthakenspitze 8 an einer horizontalen Fläche des Verschiebeelementes 11 zur Anlage kommen. In der Lastaufnahmestellung liegt die Hakenspitze 8 durch das Eigengewicht der Zentriereinheit 5 kraftbeaufschlagt am Verschiebeelement 11 an.

Wie die Figuren 1 bis 3 erkennen lassen, weist die Aufnahmeöse 6 eine Außenkontur auf, die an die Zentriereinheit 5 angepaßt ist. Beim Absetzen der Last zentriert sich die Aufnahmevorrichtung 1 über den Rahmen 9 selbsttätig gegenüber der Aufnahmeöse 6. Durch weiteres Absenken der Aufnahmevorrichtung 1 gleitet das Gehäuse 2 durch sein Eigengewicht in eine untere Endlage. Erst dabei wird der Lasthaken 3 mittels des Gelenkhebels 13 ausgeschwenkt. Der Bolzen 14 gleitet hierbei innerhalb der Kulisse 15 in eine Verriegelungsposition. Beim Anheben der Aufnahmevorrichtung 1 gleitet das Gehäuse 4 zunächst nach oben, der Lasthaken schwenkt leicht ein und wird erst in dieser Position verriegelt. Bei erneutem Aufsetzen, beispielsweise auf eine Aufnahmeöse 6, wird der Lasthaken 3 zunächst etwas nach außen geschwenkt, wodurch die Verriegelung freigegeben wird. Bei Anheben der Aufnahmevorrichtung 1 gleitet das Gehäuse wiederum in die obere Endlage, während der Lasthaken 3 einschwenkt. Fig. 3 läßt sehr gut den symmetrischen Aufbau der Aufnahmevorrichtung 1 beidseitig der Schwenkebene des Lasthakens 3 mit den beiden Seilrollen 18 erkennen.

Die keilförmige Öffnung 17, die aus dem Lasthaken und dem Verbindungselement gebildet ist, ist so gewählt, daß es auch bei geschlossenem Lasthaken 3, also in der Lastaufnahmestellung, möglich ist, die Aufnahmeöse 6 zu erfassen. Hierzu wird die Aufnahmevorrichtung 1 horizontal versetzt auf die Aufnahmeöse 6 aufgesetzt, so daß diese sich in die keilförmige Öffnung 7 hineinschiebt und den Lasthaken einfach zur Seite drückt, der sich nach Passieren der Aufnahmeöse wieder an die Zentriereinheit 5 anlegt. Auf diese Weise wird vermieden, daß bei geschlossenem Lasthaken 3 der Rahmen 9 zum Ausschwenken des Lasthakens 3 vorher aufgesetzt werden muß. Die Öffnung 17 ermöglicht es aber auch, die Aufnahmevorrichtung mit konventionellen Anschlagmitteln (Kette, Seil usw.) zu betreiben.

### Bezugszeichenliste:

- 1: Aufnahmevorrichtung
- 2: Achse
- 3: Lasthaken
- 4: Gehäuse
- 5: Zentriereinrichtung
- 6: Aufnahmeöse
- 7: Hakenmaul
- 8: Hakenspitze
- 9: Rahmen
- 10: Verbindungselement
- 11 1: Verschiebeelement
- 12: Führungskanal
- 13: Gelenkhebel
- 14: Bolzen
- 15: Kulisse
- 16: Ausnehmung
- 17: Öffnung
- 18: Seilrollen

## Patentansprüche

1. Aufnahmevorrichtung für mit einer Aufnahmeöse versehene Lasten mittels eines in einer senkrechten Ebene in die Aufnahmeöse einschwenkbaren Lasthakens (3), dessen Schwenkbewegung aus einer und in eine verriegelbare Bereitschaftsstellung neben der Aufnahmeöse in die bzw. aus der Lastaufnahmestellung durch das Aufsetzen einer mit dem Lasthaken zusammenwirkenden Zentriereinheit (5) auf die Last einleitbar ist,
**dadurch gekennzeichnet ,**
**daß** Teile der Zentriereinheit (5) nach dem Einschwenken des Lasthakens (3) dessen Hakenmaul (7) verschließen.

2. Aufnahmevorrichtung nach Anspruch 1
**dadurch gekennzeichnet,**
**daß** die Hakenspitze (8) in der Lastaufnahmestellung von der direkt gegenüberliegend angeordneten Zentriereinheit (5) abgedeckt ist.

3. Aufnahmevorrichtung nach einem der Ansprüche 1 oder 2
**dadurch gekennzeichnet,**
**daß** die Hakenspitze (8) in der Lastaufnahmestellung formschlüssig in eine Ausnehmung (16) der Zentriereinheit (5) eingreift.

4. Aufnahmevorrichtung nach Anspruch 3,
**dadurch gekennzeichnet,**
**daß** die Ausnehmung (16) in einem Verschiebeelement (11) der Zentriereinheit (5) ausgebildet ist.

5. Aufnahmevorrichtung nach Anspruch 4,
**dadurch gekennzeichnet,**
**daß** das Verschiebeelement (11) in der Aufnahmevorrichtung (1) vertikal verschiebbar gelagert ist und an seinem unteren Ende ein Zentrierrahmen (9) befestigt ist.

6. Aufnahmevorrichtung nach einem der Ansprüche 4 oder 5,
**dadurch gekennzeichnet,**
**daß** ein Gelenkhebel (13) vorgesehen ist, der mit einem Ende am Verschiebeelement (11) und mit dem anderen Ende am Schaft des Lasthakens (3) derart gelenkig gelagert ist, daß eine vertikale Verschiebung des Verschiebeelements (11) mit einem Schwenken des Lasthakens (3) verbunden ist.

7. Aufnahmevorrichtung nach einem der Ansprüche 4 bis 6,
**dadurch gekennzeichnet,**
**daß** die Hakenspitze (8) in der Lastaufnahmestellung durch das Eigengewicht des Verschiebeelements (11) kraftbeaufschlagt an diesem anliegt.

8. Aufnahmevorrichtung nach einem der Ansprüche 4 bis 7,
**dadurch gekennzeichnet,**
**daß** die Ver- und Entriegelung abhängig von der relativen Lage des Verschiebeelements (11) innerhalb der Aufnahmevorrichtung (1) steuerbar ist.

9. Aufnahmevorrichtung nach einem der Ansprüche 1 bis 8,
**dadurch gekennzeichnet,**
**daß** der Lasthaken (3) wechselweise jeweils von der einen in die andere Stellung schwenkbar ist.

10. Aufnahmevorrichtung nach einem der Ansprüche 1 bis 9,
**dadurch gekennzeichnet,**
**daß** das Schwenken des Lasthakens (3) mittels einer Verriegelungsdrehkulisse (15) erfolgt.

## Claims

1. Arrangement by means of which loads provided with a pick-up eyelet are picked up by means of a load hook (3) which can be pivoted into the pick-up eyelet in a vertical plane and of which the pivoting movement out of a lockable standby position alongside the pick-up eyelet into the load pick-up position, and into a lockable standby position alongside the pick-up eyelet out of the load pick-up position, can be initiated by virtue of a centring unit (5) which interacts with the load hook being set down on the load, **characterized in that** parts of the centring unit (5) close the hook mouth (7) of the load hook (3) once the latter has been pivoted in.

2. Pick-up arrangement according to Claim 1, **characterized in that**, in the load pick-up position, the hook tip (8) is covered by the centring unit (5) arranged directly opposite it.

3. Pick-up arrangement according to either of Claims 1 and 2, **characterized in that**, in the load pick-up position, the hook tip (8) engages in a form-fitting manner in a recess (16) of the centring unit (5).

4. Pick-up arrangement according to Claim 3, **characterized in that** the recess (16) is formed in a displacement element (11) of the centring unit (5).

5. Pick-up arrangement according to Claim 4, **characterized in that** the displacement element (11) is mounted in a vertically displaceable manner in the pick-up arrangement (1) and a centring frame (9) is fastened at its bottom end.

6. Pick-up arrangement according to either of Claims 4 and 5, **characterized in that** there is provided an articulation lever (13) which is mounted in an articulated manner, by way of one end, on the displacement element (11) and, by way of the other end, on the shank of the load hook (3), such that a vertical displacement of the displacement element (11) is accompanied by pivoting of the load hook (3).

7. Pick-up arrangement according to one of Claims 4 to 6, **characterized in that**, in the load pick-up position, the hook tip (8), subjected to the force of the weight of the displacement element (11), butts against the latter.

8. Pick-up arrangement according to one of Claims 4 to 7, **characterized in that** the locking and unlocking can be controlled in dependence on the relative position of the displacement element (11) within the pick-up arrangement (1).

9. Pick-up arrangement according to one of Claims 1 to 8, **characterized in that** the load hook (3) can be pivoted alternately from one position into the other position in each case.

10. Pick-up arrangement according to one of Claims 1 to 9, **characterized in that** the load hook (3) is pivoted by means of a rotary locking guide (15).

## Revendications

1. Dispositif de levage de charges dotées d'un anneau de levage au moyen d'un crochet porte-charge (3) qui est apte à pénétrer dans l'anneau de levage par pivotement dans un plan perpendiculaire et dont le mouvement de pivotement d'une position d'attente à côté de l'anneau de levage dans la position de levage de charge, resp. de la position de levage de charge dans une position d'attente verrouillable à côté de l'anneau de levage, peut être réalisé en plaçant sur la charge une unité de centrage (5) coopérant avec le crochet porte-charge, **caractérisé en ce que**, après la pénétration du crochet porte-charge (3) par pivotement, les pièces de l'unité de centrage (5) verrouille le bec (7) du crochet.

2. Dispositif de levage selon la revendication 1, **caractérisé en ce que** la pointe (8) du crochet est recouverte dans la position de levage de charges par l'unité de centrage (5) placée directement en face.

3. Dispositif de levage selon la revendication 1 ou 2, **caractérisé en ce que** la pointe (8) du crochet s'engage dans la position de levage de charges dans un évidement (16) de l'unité de centrage (5) par verrouillage de forme.

4. Dispositif de levage selon la revendication 3, **caractérisé en ce que** l'évidement (16) est conformé dans un élément mobile (11) de l'unité de centrage (5).

5. Dispositif de levage selon la revendication 4, **caractérisé en ce que** l'élément mobile (11) est monté dans le dispositif de levage (1) de façon à pouvoir se déplacer verticalement et à son extrémité inférieure est fixé un cadre de centrage (9).

6. Dispositif de levage selon la revendication 4 ou 5, **caractérisé en ce qu'**il est prévu un levier articulé (13) qui est monté de façon articulée au niveau d'une extrémité sur l'élément mobile (11) et au niveau de l'autre extrémité sur l'arbre du crochet porte-charge (3) de telle sorte qu'un déplacement vertical de l'élément mobile (11) est lié à un pivotement du crochet porte-charge (3).

7. Dispositif de levage selon l'une des revendications 4 à 6, **caractérisé en ce que** la pointe (8) du crochet porte dynamiquement, dans la position de levage de charges, sur l'élément mobile (11) en raison du poids propre de celui-ci.

8. Dispositif de levage selon l'une des revendications 4 à 7, **caractérisé en ce que** le verrouillage et le déverrouillage peuvent être commandés en fonction de la position relative de l'élément mobile (11) à l'intérieur du dispositif de levage (1).

9. Dispositif de levage selon l'une des revendications 1 à 8, **caractérisé en ce que** le crochet porte-charges (3) est apte à pivoter alternativement d'une position dans l'autre.

10. Dispositif de levage selon l'une des revendications 1 à 9, **caractérisé en ce que** le pivotement du crochet porte-charge (3) est effectué au moyen d'une coulisse de verrouillage (15).
